# EUROPÄISCHE PATENTSCHRIFT

(11) **EP 0 609 755 B1**
(45) Veröffentlichungstag und Bekanntmachung des Hinweises auf die Patenterteilung: **18.06.1997**
(21) Anmeldenummer: 94101058.9
(22) Anmeldetag: 25.01.1994
(51) Int. Cl.: E06B 7/20

(54) **Bodenseitige Dichtungsvorrichtung für eine Tür**
Door bottom sealing arrangement
Dispositif d'étanchéité pour des bas de portes

(30) Priorität: 29.01.1993 DE 9301241 U
(43) Veröffentlichungstag der Anmeldung: 10.08.1994
(73) Patentinhaber: FIRMA F. ATHMER, D-59757 Arnsberg (DE)
(72) Erfinder: Faflek, Jenö, jun., D-59757 Arnsberg (DE)
(74) Vertreter: Fritz, Herbert, Dipl.-Ing.

(56) Entgegenhaltungen:
- EP-A- 0 334 307
- AU-B- 578 536
- DE-U- 8 911 833
- US-A- 3 871 133

## Beschreibung

Die Erfindung bezieht sich auf eine bodenseitige Dichtungsvorrichtung für eine Tür mit den Merkmalen nach dem Oberbegriff des Anspruchs 1.

Bekannt sind automatische Dichtungsvorrichtungen (DE-B-24 58 496) bei denen das mit dem Absenkmechanismus versehene Dichtungsgehäuse unmittelbar durch Anschrauben unten am Türblatt befestigt wird. Zu diesem Zweck sind am Dichtungsgehäuse lotrechte Flansche vorgesehen. Es ist darüber hinaus bekannt, bei automatischen Dichtungsvorrichtungen das den Absenkmechanismus aufnehmende Gehäuse mittelbar mit Hilfe einer vorher am Türblatt angeschraubten Schiene zu befestigen. Diese Schiene kann bereits bei der Fabrikation der Tür angeschraubt werden. Das Dichtungsgehäuse kann später durch Einschieben in die Schiene am Türblatt befestigt werden, auch dann noch, wenn das Türblatt bereits in der Zarge aufgehängt ist.

Bekannt ist (US-A 38 71 133) eine Dichtungsvorrichtung der vorgenannten Art, mit einer Schiene, bei der durch zur Mitte hin gerichtete Stege Nuten gebildet sind, in welche am Dichtungsgehäuse angeformte Leiste eingreifen. Die Leisten füllen dabei den gesamten Querschnitt der Nuten aus.

Die Aufgabe der vorliegenden Erfindung ist in einer Weiterentwicklung des vorgenannten Standes der Technik im Hinblick auf eine Erleichterung des Einschiebvorganges zu sehen.

Diese Aufgabe wird durch eine Dichtungsvorrichtung mit den Merkmalen des Anspruchs 1 gelöst.

Der Anspruch 2 hat eine dazu alternative Lösung dieser Aufgabe zum Inhalt.

Nach der Erfindung ist der Kontakt zwischen den Gleitpartnern, nämlich Schiene einerseits, und Leisten andererseits im wesentlichen auf Linienberührungen beschränkt. Im übrigen Bereich ist Spiel vorgesehen. Aufgrund der Linienberührung ergibt sich eine geringe Reibung. Dadurch können sich Toleranzen in den Profilen nur geringfügig störend auswirken. Eventuelle Toleranzen werden durch elastische Verformungen ausgeglichen. Auch bei breiten Türen, z.B. bei Krankenhaustüren mit einer Bereite von 1,50 m ist das Einschieben kein Problem.

Im folgenden werden Ausführungsbeispiele der Erfindung näher beschrieben unter Bezugnahme auf die beiliegenden Zeichnungen
- Fig. 1: zeigt in vergrößertem Maßstab einen lotrechten Schnitt durch den unteren Bereich einer Tür nach der Erfindung mit einer bodenseitigen automatischen Dichtungsvorrichtung;
- Fig. 2: stellt in noch weiter vergrößertem Maßstab den Bereich II aus Fig. 1 dar;
- Fig. 3: zeigt ebenfalls im vergrößerten Maßstab einen lotrechten Schnitt durch eine weitere Ausführungsform der Erfindung.

Bei einem Türblatt 1 ist ein Rahmen bestehend aus kastenförmigen Profilstäben 2 durch Bleche abgedeckt. Man erkennt in Fig. 1 eine Verriegelungsstange 5 und als unterer Abschluß und als weiterer Teil der Tür einen unten offenen Profilstab 3 mit U-Querschnitt. Der Raum in dem Profilstab 3 dient zur Aufnahme eines rechteckigen Dichtungsgehäuses 20, das unten offen ist und das einen Absenkmechanismus 23 aufnimmt, durch den ein Absenkstab 24 mit einem Dichtungselement beim Schließen der Tür abgesenkt wird. Im Bereich der Gehäusedecke 21 sind Leisten 22 angeformt, geeignet zum Einschieben in eine Schiene 10, die mit Schrauben 11 am Profilstab 3 des Türblattes befestigt ist.

Hinsichtlich der Beschaffenheit von Schiene und Leiste erkennt man aus Fig. 2 weitere Einzelheiten. Die Schiene 10 hat beiderseits Flansche 12, die sich in zur Mitte hin gerichteten Stegen 13 fortsetzen, so daß beidseitig jeweils eine Nut 14 gebildet wird. An der Gehäusedecke 21 sind Leisten 22 gebildet, die sich nach außen erstrecken, passend in die Nut 14, so daß die Verbindung von Schiene und Gehäuse durch Einschieben stattfinden kann. Beim Einschieben ist eine Führung gegeben im Bereich der Stirnfläche 22a, sowie im Bereich der Stirnfläche des Steges 13. Im Hinblick auf den Ausgleich von Toleranzen sind unterhalb der Nutdecke 15 und über dem Nutboden 16 Toleranzen eingehalten. Durch diese Toleranzen soll für den Fall, daß die Schiene 10 durch Ungleichmäßigkeiten am Profilstab 3 nach dem Anschrauben nicht mehr exakt gerade ist, das Einschieben nicht behindert sein.

Bei dem Ausführungsbeispiel nach Fig. 3 ist an einer Schiene 50 jeweils seitlich ein aufgebogener Steg 51 gebildet mit einer konkaven Stirnfläche 51a. An der Gehäusedecke 52 des Dichtungsgehäuses ist jeweils seitlich eine gekrümmte Führungsleiste 53 gebildet, deren Spitze in die Stirnfläche 51a eingreift.

Bei dieser Ausführungsform ist es möglich bei Auswahl elastischer Werkstoffe das Dichtungsgehäuse auch durch Aufdrücken auf die Schiene zu befestigen, wobei sich durch elastische Verformungen eine Rastverbindung ergibt.

Die Erfindung ist anwendbar bei Türen aus Aluminium, Kunststoff, Holz oder anderen Werkstoffen, die ähnlich wie bei diesen Türen einen unten offenen Hohlraum haben, sowie bei Holztüren, wo ein Hohlraum durch nachträgliche Bearbeitung geschaffen wird.

## Patentansprüche

1. Bodenseitige Dichtungsvorrichtung für eine Tür mit einem rechteckigen Dichtungsgehäuse, das einen automatischen Absenkmechanismus aufnimmt, in einem unten offenen Hohlraum des Türblattes einsetzbar ist und deckenseitig angeformte Profilleisten aufweist, mit der es in einer an der Tür angeschraubten Schiene durch Einschieben gehalten ist, wobei an der Schiene (10) mit einem Flansch (12) und durch zur Mitte hin gerichtete Stege (13), Nuten (14) gebildet sind, in welche die Leisten (22) eingreifen, dadurch gekennzeichnet, daß die Leisten im wesentlichen an ihren Stirnflächen (22a) und an den Stegen (13) durch Linienberührung geführt sind und unter der Nutdecke (15) und über dem Nutboden (16) Spiel besteht.

2. Bodenseitige Dichtungsvorrichtung für eine Tür mit einem rechteckigen Dichtungsgehäuse, das einen automatischen Absenkmechanismus aufnimmt, in einem unten offenen Hohlraum des Türblattes einsetzbar ist und deckenseitig angeformte Profilleisten aufweist, mit der es in einer an der Tür angeschraubten Schiene durch Einschieben gehalten ist, gekennzeichnet durch eine Schiene (50) mit nach oben abgewinkelten Stegen (51) und durch ein Gehäuse mit gebogenen Führungsleisten (53), die linienartig an einer Stirnfläche (51a) eines Steges anliegen.

3. Bodenseitige Dichtungsvorrichtung nach Anspruch 1 oder 2, dadurch gekennzeichnet, daß die Schienen und/oder das Gehäuse aus einem elastischen Kunststoff hergestellt sind.

## Claims

1. Door bottom seal comprising a rectangular seal housing which receives an automatic lowering mechanism, is insertable in a hollow space open towards the bottom of the door leaf and comprises integrally formed sectional strips at the top side by means of which it is held by being inserted in a rail screwed to the door, at the rail (10) grooves (14) are formed by means of a flange (12) and webs (13) directed towards the centre, the strips (22) engaging in said grooves, characterised in that the strips are substantially guided at their front faces (22a) and at the webs by line contact and that there is a clearance below the top (15) of the groove and above the bottom (16) of the groove.

2. Door bottom seal comprising a rectangular seal housing which receives an automatic lowering mechanism, is insertable in a hollow space open towards the bottom of the door leaf and comprises integrally formed sectional strips at the top side by means of which it is held by being inserted in a rail screwed to the door, characterised by a rail (50) with webs (51) bend upwardly and by a housing with curved guide strips (51) which lie in the manner of a line at a front face (51a) of a web.

3. Door bottom seal as claimed in claim 1 or 2, characterised in that the rails and/or the housing are made of a resilient plastics material.

## Revendications

1. Dispositif d'étanchéité pour bas de portes destiné à une porte à boîtier d'étanchéité rectangulaire qui contient un mécanisme d'abaissement automatique, qui peut être mis en place dans une cavité ouverte en bas du panneau de porte, cavité qui présente en haut une tringle profilée y formée, tringle par laquelle le boîtier d'étanchéité peut être maintenu à glissement dans un rail vissé sur la porte, le rail (10) présentant une bride (12) et des nervures (13) dirigées vers le milieu formant ensemble des rainures (14), dans lesquelles d'engagent les tringles (22), caractérisé par le fait que les tringles sont en substance guidées par leurs faces frontales (22a) et le long des nervures (13) par contact linéaire et par le fait qu'il subsiste un jeu entre le côté supérieur (15a) de la rainure et le fond (15) de la rainure.

2. Dispositif d'étanchéité pour bas de portes destiné à une porte à boîtier d'étanchéité rectangulaire qui contient un mécanisme d'abaissement automatique, qui peut être mis en place dans une cavité ouverte en bas du panneau de porte, cavité qui présente en haut une tringle profilée y formée, tringle par laquelle le boîtier d'étanchéité peut être maintenu à glissement dans un rail vissé sur la porte, caractérisé par un rail (50) avec des nervures (51) coudées vers le haut et par un boîtier à tringles de guidage incurvées (53), qui s'appliquent avec contact linéaire sur une face frontale (51a) d'une nervure.

3. Dispositif d'étanchéité pour bas de portes suivant la revendication 1 ou 2, caractérisé par le fait que les rails et/ou le boîtier sont fabriqués en une matière plastique élastique.
